# EUROPÄISCHE PATENTSCHRIFT

(11) **EP 1 118 099 B1**
(45) Veröffentlichungstag und Bekanntmachung des Hinweises auf die Patenterteilung: **22.04.2009**
(21) Anmeldenummer: 99957252.2
(22) Anmeldetag: 28.09.1999
(51) Int. Cl.: H01J 61/06, H01J 65/00

(54) **DIMMBARE ENTLADUNGSLAMPE FÜR DIELEKTRISCH BEHINDERTE ENTLADUNGEN**
DIMMABLE DISCHARGE LAMP FOR DIELECTRICALLY IMPEDED DISCHARGES
LAMPE A DECHARGE A INTENSITE REGLABLE POUR DECHARGES DIELECTRIQUEMENT INHIBEES

(30) Priorität: 01.10.1998 DE 19845228
(43) Veröffentlichungstag der Anmeldung: 25.07.2001
(73) Patentinhaber: Osram Gesellschaft mit beschränkter Haftung, 81543 München (DE)
(72) Erfinder: VOLLKOMMER, Frank, D-82131 Buchendorf (DE); HITZSCHKE, Lothar, D-81737 München (DE)
(74) Vertreter: Raiser, Franz
(86) Internationale Anmeldenummer: PCT/DE1999/003109
(87) Internationale Veröffentlichungsnummer: WO 2000/021116

(56) Entgegenhaltungen:
- WO-A-98/43276
- DE-A- 4 311 197
- DE-A- 19 817 479
- FR-A- 2 761 525
- US-A- 5 760 541
- PATENT ABSTRACTS OF JAPAN vol. 1996, no. 06, 28. Juni 1996 (1996-06-28) & JP 08 031387 A (USHIO INC), 2. Februar 1996 (1996-02-02)
- PATENT ABSTRACTS OF JAPAN vol. 1995, no. 06, 31. Juli 1995 (1995-07-31) & JP 07 057701 A (USHIO INC), 3. März 1995 (1995-03-03)

## Beschreibung

### Technisches Gebiet

Die vorliegende Erfindung bezieht sich auf eine Entladungslampe, die für dielektrisch behinderte Entladungen ausgelegt ist Dazu weist die Entladungslampe ein mit einem Entladungsmedium gefülltes Entladungsgefäß und eine Elektrodenanordnung mit zumindest einer Anode und zumindest einer Kathode auf. Da die Entladungslampe für dielektrisch behinderte Entladungen ausgelegt ist, befindet sich zumindest zwischen der Anode und dem Entladungsmedium eine dielektrische Schicht. Somit definieren die Anode und die Kathode zwischen sich einen Entladungsabstand, in dem dielektrisch behinderte Entladungen erzeugt werden können.

Die Begriffe Anode und Kathode sind dabei nicht so zu verstehen, daß die Entladungslampe nur für einen unipolaren Betrieb geeignet wäre. Sie kann auch für eine bipolare Leistungsversorgung ausgelegt sein, wobei dann zwischen der oder den Anoden und Kathoden zumindest elektrisch kein Unterschied besteht. Damit gelten in dieser Anmeldung die Aussagen für eine der beiden Elektrodengruppen im Fall einer bipolaren Leistungsversorgung für beide Elektrodengruppen.

Die hier betrachteten Entladungslampen haben eine große Zahl von vielversprechenden Anwendungsbereichen. Ein wichtiges Beispiel sind die Hinterleuchtung von Flachbildsystemen, insbesondere LCD's (Liquid Crystal Displays).

Ein weiterer Punkt sind die Hinterleuchtung oder Beleuchtung von Signaleinrichtungen und Signallampen selbst. Zu diesen beiden letzteren Punkten wird verwiesen auf die EP 0 926 705 A1. Weiterhin wird verwiesen, auch im Hinblick auf die Hinterleuchtung von Flachbildschirmen, auf die WO 98/43277.

### Stand der Technik

Da Entladungslampen für dielektrisch behinderte Entladungen in verschiedensten Größen und Geometrien ausgeführt werden können und dabei eine relativ hohe Effizienz bei Vermeidung der typischen Nachteile klassischer Entladungslampen mit quecksilberhaltiger Füllung erzielen, sind sie vielversprechende Kandidaten für eine große Zahl von unterschiedlichen technischen Einsatzgebieten.

Viele technische Anstrengungen sind unternommen worden, um dabei Parameter wie die Lichtausbeute, den Lichtstrom, die Leuchtdichte, die Homogenität der Leuchtdichte usw. zu maximieren.

Zum Stand der Technik wird insbesondere verwiesen auf "patent abstracts of Japan" 1996, Nr. 6, vom 28. Juni 1996 und die zugehörige JP 08031387 A. Dieser Stand der Technik beschreibt eine Entladungslampe, die für dielektrisch behinderte Entladungen ausgelegt ist, und in der zur Verringerung der Startspannung ein Bereich mit kleinem Entladungsabstand vorgesehen ist. Bei einem Ausführungsbeispiel beträgt dieser kleine Entladungsabstand 2 mm. Im Betrieb brennen jedoch in der gesamten Entladungslampe auch im Bereich größerer Entladungsabstände Entladungen.

### Darstellung der Erfindung

Der Erfindung liegt das technische Problem zugrunde, eine Entladungslampe für dielektrisch behinderte Entladungen so zu verbessern, daß ihre Einsatzmöglichkeiten weiter vergrößert werden und ein dementsprechendes Betriebsverfahren für die Entladungslampe anzugeben.

Erfindungsgemäß wird dieses Problem gelöst durch eine Entladungslampe nach Anspruch 1
sowie durch ein Verfahren nach Anspruch 10.

Zunächst geht die Erfindung von der Erkenntnis aus, daß es eine Reihe von Anwendungen gibt, bei denen neben den oder statt der eingangs geforderten Qualitäten wesentlich ist, daß die Entladungslampe mit einem sehr niedrigen Lichtstrom betrieben werden kann. Dazu war es bei der Erfindung notwendig, die Eigenschaften der Lampe so zu verbessern, daß sie die Einkopplung sehr niedriger Versorgungsleistungen erlaubt. Dies ist erfindungsgemäß dadurch möglich, daß der Entladungsabstand zwischen den Elektroden besonders klein gewählt wird. Erfindungsgemäß liegt dieser Entladungsabstand zwischen Kathoden und Anoden bei 3 mm oder darunter, vorzugsweise bei 2 mm, 1,5 mm, 1 mm, 0,8 mm oder darunter und besonders bevorzugterweise bei 0,6 mm und darunter.

Wichtig ist dabei, daß in der Entladungslampe nicht ausschließlich Elektrodenpaare mit einem derart kleinen Entladungsabstand auftreten müssen. Erfindungsgemäß werden durchaus größere Entladungsabstände in derselben Entladungslampe verwendet, weil dann gegebenenfalls die Möglichkeit besteht, die Lampe bei Bedarf nur mit dem erfindungsgemäß kleinen Entladungsabstand zu betreiben.

Der wesentliche Vorteil der kurzen Entladungsabstände liegt darin, daß sie bei einer gepulst betriebenen Leistungsversorgung besonders lange Totzeiten zwischen den einzelnen Wirkleistungspulsen erlauben, ohne daß dabei lokal unerwünscht hohe Stromdichten entstehen.

Zunächst wird hinsichtlich des Betriebsverfahrens mit der gepulsten Wirkleistungseinkopplung verwiesen auf die

WO 94/23442 bzw. die DE-P 43 11 197.1.

Bei diesem Betriebsverfahren treten zwischen einzelnen Pulsen, in denen die Entladungslampe mit Wirkleistung versorgt wird, Totzeiten auf, während denen in der Entladungslampe keine Entladung brennt. Während der Wirkleistungseinkopplungspulse muß dabei die Entladung durchaus nicht kontinuierlich brennen; genau so wenig ist es notwendig, daß die Entladung unmittelbar nach dem Ende der Wirkleistungseinkopplung beendet ist. Jedenfalls treten im Betrieb der Lampe zwischen den Entladungszündungen bestimmte Totzeiten ohne Entladungen auf.

Wenn nun die Totzeiten zwischen den Entladungen stark verlängert werden, reduziert sich dadurch die in die Lampe eingekoppelte mittlere Leistung und damit auch die mittlere abgestrahlte Lichtleistung, jedenfalls solange der pro Puls eingekoppelte Energiebetrag nicht kompensierend erhöht wird. Bevorzugt ist es bei der Erfindung vielmehr, daß - auch bei einer im Folgenden noch behandelten Leistungseinstellung - die pro Wirkleistungspuls eingekoppelte Energie im wesentlichen konstant bleibt, d. h. nicht bewußt verändert wird. Natürlich kann sie sich dabei durch die infolge der Totzeitverlängerung veränderten elektrischen Parameter und Entladungsparameter etwas verändern, was der Erfindung jedoch keinen Abbruch tut.

Auf dem gegenwärtigen Kenntnisstand ist es als rein empirisches Resultat zu werten, daß bei den erfindungsgemäß kleinen Entladungsabständen besonders lange Totzeiten möglich sind. Erwartet wurde eher, daß sich das Dielektrikum zerstörende Lichtbögen bilden, weil durch die überlangen Totzeiten zwischen den einzelnen Wirkleistungspulsen praktisch keine physikalische Kopplung mehr ergibt. Bei den "normal langen" Totzeiten bildet eine einzelne Entladungsstruktur eine Ionisation des Entladungsmediums, die nach dem Verlöschen des Entladungspulses abgebaut wird. Der nächste Entladungspuls zündet dann in einem noch etwas vorionisierten Bereich des Entladungsmediums, wodurch sich auch die mit der gepulsten Betriebsweise angestrebte zeitliche und örtliche Homogenität des Gesamtentladungsbildes ergibt.

Wenn nun die Totzeiten zu lang werden, findet bei üblichen Entladungsabständen diese Kopplung zwischen den einzelnen Entladungspulsen nicht mehr statt, so daß jeder Entladungspuls gewissermaßen einer Neuzündung vergleichbar ist, die zunächst eine bogenförmige Entladung zeigt. Durch die mit jedem Puls wiederholten Lichtbögen wird ein dauerhafter Betrieb der Lampe und eine effiziente homogene Lichterzeugung völlig unmöglich gemacht, die Entladungslampe i. a. vielmehr geschädigt und dadurch früher zerstört.

Überraschend war darüber hinaus, daß sich mit der Erfindung auch keine wesentlichen akustischen Probleme ergeben. Bei "konventionellen" Entladungsabständen wurden bei zu niedrigen Frequenzen, also Frequenzen im hörbaren Bereich, lästige Pfeifgeräusche festgestellt, die über Ankopplungen der Pulsfrequenz der Entladungen über verschiedene, hier nicht interessierende Mechanismen an das Entladungsgefäß entstehen. Bei der Erfindung zeigt sich jedoch, daß vermutlich durch die kleinen Entladungsabstände mit dadurch verringerter Ankopplung einerseits und andererseits vermutlich aufgrund der ohnehin stark reduzierten Leistungen solche Probleme praktisch nicht mehr auftreten.

Die Erfindung betrifft somit ein Betriebsverfahren, bei dem die Totzeit zwischen den Wirkleistungspulsen eingestellt werden kann, um die Lampenleistung einzustellen, was im Fall einer Einstellbarkeit während des Lampenbetriebs einem Dimmverfahren entspricht.

Vor allem richtet sich die Erfindung jedoch auf ein Betriebsverfahren, bei dem, wie oben ausgeführt, besonders lange Totzeiten verwendet werden, insbesondere länger als die bereits erwähnten Werte. Inbegriffen ist dabei auch ein Betrieb der Entladungslampe bei nur dieser einen niedrigen Leistung bzw. der einen langen Totzeit.

Weiterhin ist erfindungsgemäß vorgesehen, in einer Entladungslampe zusätzlich zu dem erfindungsgemäß kleinen Entladungsabstand eine oder mehrere weitere Entladungsabstände vorzusehen. Vorgesehen ist es dabei insbesondere, und zwar in Kombination mit einer weiter unten beschriebenen Zündhilfsfunktion oder unabhängig davon, diese Elektrodengruppen mit unterschiedlichen Entladungsabständen getrennt betreiben zu können. Dann können im Betrieb verschiedene Leistungsstufen mit verschiedenen Elektrodengruppen oder verschiedenen Kombinationen von Elektrodengruppen betrieben werden, und so jeweils optimale Betriebsparameter ausgewählt werden.

Zu der Aufteilung der Elektrodenanordnung in getrennt betreibbare Gruppen wird auf die DE 198 17 479 A1 verwiesen.

Insbesondere können Elektrodengruppen mit größerem Entladungsabstand verwendet werden für höhere Leistungen der Entladungslampe, weil bei den größeren Entladungsabständen im allgemeinen eine bessere Effizienz zu erzielen ist. Jedenfalls sind die erfindungsgemäß kleinen Entladungsabstände hinsichtlich der Effizienz der Lichterzeugung nicht wirklich vorteilhaft. Dies ist jedoch im allgemeinen von untergeordnetem Interesse, wenn besonders kleine Leistungen angestrebt sind, bei denen die wegen verschlechterter Effizienz auftretenden absoluten Verluste ohnehin gering sind.

Ein wesentliches Problem bei der Effizienz von Gasentladungslampen ist insbesondere der Wärmehaushalt, der jedoch bei der hier erwähnten Verschlechterung der Effizienz bei kleinen Leistungen keine kritische Rolle spielt, weil die Verluste, wie gesagt, absolut gesehen gering sind.

Wenn dann eine deutlich kleinere Leistung eingestellt werden soll - ob nach einem Neueinschalten der Entladungslampe oder im Sinne einer Dimmfunktion während des Betriebs - wird dazu unterhalb einer bestimmten Leistung eine Elektrodengruppe (oder mehrere Elektrodengruppen) mit dem erfindungsgemäß kleinen Entladungsabstand verwendet. Wenn nur Entladungen über den kleinen Entladungsabstand betrieben werden, sind dabei erhebliche Verringerungen der Lampenleistung möglich.

Um einen möglichst kontinuierlichen Übergang bzw. ein glattes Dimmverhalten sicherzustellen, ist die Entladungslampe vorzugsweise so ausgelegt, daß die mit den verschiedenen Entladungsabständen möglichen Leistungsbereiche einander überschneiden. Dabei können beim "Umschalten" von dem einen auf den anderen Entladungsabstand durchaus Effizienzsprünge und somit bei einem stetigen Verlauf der Leistung unstetige Lichtstromsprünge auftreten. Durch eine Anpassung des Dimmverhaltens eines Vorschaltgeräts mit entsprechenden Leistungssprüngen zur Kompensation von Effizienzsprüngen beim Umschalten zwischen Entladungsabständen können aber auch diese kleinen Diskontinuitäten behoben werden, wenn sie störend sind.

Schließlich besteht auch die Möglichkeit, im Vollastbetrieb der Entladungslampe

Entladungen über alle vorliegenden Entladungsabstände zu zünden und somit durch die Entladungen über die kleinen Entladungsabstände einen weiteren Leistungsgewinn zu erzielen. Dies muß nicht unbedingt mit einer Effizienzeinbuße verknüpft sein, wenn gemäß der folgenden Erklärung eine Anordnung gewählt wird, bei der zwischen verschiedenen Entladungsstrecken eine gewisse Zündhilfsfunktion vorliegt. Dadurch können die sogenannten Fallverluste verringert werden.

Im Hinblick auf die Elektrodenanordnung der Entladungslampe besteht eine besondere Ausgestaltung der Erfindung darin, daß zusätzlich zu einer Anode und einer Kathode (wobei weitere Anoden und Kathoden vorhanden sein können) eine weitere Elektrode vorgesehen ist, die der Anode und der Kathode zur dielektrisch behinderten Entladung zugeordnet ist, und zwar der Kathode in dem erfindungsgemäß kleinen Entladungsabstand und der Anode in einem größeren Entladungsabstand. Dadurch kann die zusätzliche Elektrode im Hinblick auf den kleinen Entladungsabstand als Anode und im Hinblick auf den größeren Entladungsabstand als Kathode wirken. Dies hat den besonderen Vorteil, daß die durch die besondere Funktionsweise der dielektrisch behinderten Entladung verursachte "Aufstauung" von Elektronen vor der Anode aus der Entladung über den kurzen Entladungsabstand gewissermaßen die Entladung über den längeren Entladungsabstand vorbereitet, indem die aufgestauten Elektronen von der dann als Kathode wirkenden Elektrode aus die Zündung dieser weiteren Entladung erleichtern.

In diesem Zusammenhang ist es insbesondere bevorzugt, daß die Entladungen über den kleineren und den größeren Entladungsabstand nicht nur zusammen, d. h. im Sinne makroskopischer Zeiten gleichzeitig, betrieben werden, sondern daß zwischen den Wirkleistungspulsen für die beiden Entladungen darüber hinaus eine feste Phasenbeziehung besteht, die im Hinblick auf die beschriebene Zündunterstützungsfunktion der Entladung über den kleineren Abstand für die Entladung über den größeren Abstand geeignet gewählt ist.

In diesem Zusammenhang ist es hilfreich, sich zu verdeutlichen, daß die Entladung über den kleinen Entladungsabstand wegen dieser Kürze des Entladungsabstandes sehr leicht zu zünden ist, und zwar auch bei kleinen Leistungen. Insoweit macht es Sinn, die vergleichsweise schwer zu zündende Entladung über den größeren Entladungsabstand zu unterstützten, indem im Bereich der Kathode, d. h. auf dem Dielektrikum und unmittelbar über dem Dielektrikum, bereits eine Elektronenanhäufung vorliegt. (Bei dieser Ausführungsform muß die hier betrachtete Elektrode mit einem Dielektrikum bedeckt sein, weil sie unter anderem als Anode wirkt.)

Insbesondere ist festzustellen, daß durch die beschriebene Zündhilfsfunktion auch die Entladungen über den größeren Entladungsabstand mit deutlich verlängerten Totzeiten betrieben werden können. Vor allem in Zusammenhang mit der oben beschriebenen festen Phasenbeziehung bedeutet dies praktisch, daß der kleine Entladungsabstand noch im Bereich "konventioneller" Leistungen zugeschaltet wird, wobei die Zündhilfsfunktion ein Herunterdimmen auch der Entladungen über den größeren Abstand weit unter den konventionell erreichbaren Leistungsbereich zuläßt. Bei sehr tiefen Leistungen ist dann unter Umständen durch ausschließlichen Betrieb der Entladungen mit dem kleinen Entladungsabstand eine noch tiefere Leistung einstellbar.

Eine weitere Möglichkeit, die in die gleiche Richtung zielt, besteht darin, diese "Doppelfunktionselektrode" durch zwei Elektroden zu ersetzen. Eine dieser Elektroden ist insoweit als Anode zugeordnet zu der in dem kleinen Entladungsabstand vorgesehenen Kathode, die andere dieser Elektroden ist als Kathode zugeordnet zu der in dem größeren Entladungsabstand vorgesehenen Anode. Wenn diese beiden Elektroden hinreichend eng benachbart sind, ist ebenfalls eine Zündhilfsfunktion in dem bereits beschriebenen Sinn möglich.

Gemäß einem weiteren Aspekt werden die bereits beschriebenen erfindungsgemäßen Maßnahmen ergänzt durch eine Ausgestaltung der Elektrodenanordnung zugunsten einer Dimmbarkeit bereits bei konventionellen Entladungsabständen. Dazu ist die Elektrodenanordnung entlang einer sogenannten Steuerlänge inhomogen gestaltet, so daß sich innerhalb der Steuerlänge eine Brennspannung der Entladungen verändert. Der Kürze halber kann hierzu verwiesen werden auf die vorangegangene deutsche Patentanmeldung "Dimmbare Entladungslampe für dielektrisch behinderte Entladungen" vom 29.09.98, Aktenzeichen 19844720.5, Veröffentlichungsnummer DE 19844720 A1.

In diesem Zusammenhang ist insbesondere ein sinusförmiger Verlauf zumindest eines Teils der Elektroden bevorzugt, wobei sich die Inhomogenität als Veränderung des Entladungsabstandes und damit der Brennspannung darstellt.

Das erfindungsgemäße Verfahren zur Leistungseinstellung bzw. Dimmverfahren verwendet, wie bereits erwähnt, die Totzeit zwischen einzelnen Wirkleistungspulsen einer gepulsten Leistungsversorgung als Parameter zur Leistungsbeeinflussung. Im Rahmen dieser Erfindung sind zwei konkrete Varianten zur Ausgestaltung eines entsprechenden elektronischen Vorschaltsgeräts bevorzugt. Diese beiden Varianten sind in den Ansprüchen 14 und 15 zusammengefaßt. Zu weiteren Einzelheiten wird wiederum auf Voranmeldungen verwiesen, und zwar auf die Anmeldungen "Elektronisches Vorschaltgerät für Entladungslampe mit dielektrisch behinderten Entladungen" 198 39 329.6 und 198 39 336.9, Veröffentlichungsnummern DE 198 39 329 A1 bzw. 198 39 336 A1. Die dort beschriebenen elektronischen Vorschaltgeräte nach dem Flußwandlerprinzip bzw. nach dem Sperr-/Flußwandlerprinzip werden über einen Primärkreisschalter getaktet - dort mit T_{Q} bezeichnet - der von einer Steuereinrichtung - dort SE - geschaltet wird. Insoweit kann die Totzeit bei geeigneter Auswahl der elektrischen Parameter der Vorschaltgeräte und der Entladungslampe durch entsprechenden Eingriff in die Steuerlogik dieser Steuereinrichtung beeinflußt werden. So kann durch eine äußere Beeinflussung einer Bezugsgröße dieser Steuereinrichtung für die Zeitdefinition der Wert der Totzeit beeinflußt werden. Einzelheiten hierzu sind dem Fachmann klar.

In der Kombination aus dem beschriebenen erfindungsgemäßen Betriebsverfahren und den beschriebenen erfindungsgemäßen Entladungslampen betrifft die Erfindung ein Beleuchtungssystem mit einer solchen Entladungslampe und einem dementsprechend ausgelegten elektronischen Vorschaltgerät, letzteres nicht notwendigerweise gemäß den Ansprüchen 14 und 15.

Als bevorzugter Anwendungsfall kommen - wie eingangs bereits erwähnt - z. B. Bildschirme, Signallampen, Be- und Hinterleuchtungen von Signaleinrichtungen usw. in Betracht. Verallgemeinernd läßt sich dieser Anwendungsbereich zusammenfassen mit Informationsanzeigen jedweder Art. Beim Anzeigen von Informationen spielt nämlich die Ablesbarkeit der Informationen von der Anzeigeeinrichtung unter verschiedenen Umgebungsbedingungen eine ganz wesentliche Rolle. Dies betrifft vor allem die Blendfreiheit bei eher dunklen Umgebungsbedingungen und die Ablesbarkeit bei helleren Umgebungen oder Störlicht. Zur Anpassung ist ein möglichst weiter, einstellbarer Leistungsbereich der Entladungslampen von großer Bedeutung.

Dies betrifft vor allem den Bereich der Verkehrstechnik, z. B. Lampen im Innenbereich von Fahrzeugen. Ergänzend wird hierzu verwiesen auf die EP 0 926 705 A1 (bereits zitiert). Ferner kommen, wie bereits ausgeführt, Monitore und Bildschirme in Betracht. Dort werden Einstellbereiche für den Lichtstrom benötigt, typischerweise 1:100, die mit Entladungslampen ohne die Erfindung (bisher typischerweise 1:5) nicht einmal annähernd realisiert werden können. Auch der Bereich der Büroautomatisierung kommt in Betracht, beispielsweise Lampen in Scannern.

### Beschreibung der Zeichnungen

Im Folgenden werden konkrete Ausfühnmgsbeispiele der Erfindung näher beschrieben, die in den Figuren schematisch dargestellt sind. Dabei offenbarte Einzelmerkmale können jeweils für sich oder in anderen als den dargestellten Kombinationen erfindungswesentlich sein. Im einzelnen zeigt:
- Figur 1: eine schematische Darstellung einer erfindungsgemäßen Elektrodenanordnung;
- Figur 2: eine schematische Darstellung einer weiteren erfindungsgemäßen Elektrodenanordnung;
- Figur 3: eine schematische Darstellung noch einer weiteren erfindungsgemäßen Elektrodenanordnung;
- Figur 4: eine schematische Darstellung noch einer weiteren erfindungsgemäßen Elektrodenanordnung;
- Figur 5: eine schematische Darstellung eines Ausschnitts einer weiteren erfindungsgemäßen Elektrodenanordnung;
- Figur 6: eine schematische Darstellung zur Erläuterung der Elektrodenanordnung aus Figur 5.

Bei der in Figur 1 dargestellten Elektrodenanordnung als erstes Ausführungsbeispiel der Erfindung sind zwölf durchnumerierte Elektrodenstreifen dargestellt, die auf einer nicht dargestellten Wand eines Flachstrahler-Entladungsgefäßes abgeschieden sind. Sie können natürlich auch in unterschiedlicher Weise auf verschiedenen Wänden, z. B. den gegenüberliegenden Platteninnenseiten eines Flachstrahler-Entladungsgefäßes abgeschieden sein.

Dabei haben die Elektrodenstreifen 1 und 2, 5 und 6, 7 und 8 sowie 11 und 12 jeweils einen Abstand von 4 mm voneinander, der ein größerer Entladungsabstand im Sinne der Beschreibungseinleitung ist. In Gegensatz dazu liegen die Elektrodenstreifen 2, 3, 4, 5 einerseits und 8, 9, 10, 11 andererseits untereinander in Abständen von 0,4 mm, also erfindungsgemäß kleinen Abständen. Die Elektrodenstreifen 6 und 7 sind voneinander etwa um 2-3 mm beabstandet.

Gemäß der in der rechten Seite der Figur 1 dargestellten Polung der einzelnen Elektrodenstreifen ist folgende Betriebsweise möglich: Die äußeren Elektrodenstreifen 1 und 12 sowie die mittleren Elektrodenstreifen 6 und 7 liegen auf positivem Potential, sind also als Anoden verschaltet. Die inneren Elektrodenstreifen 3, 4, 9, 10 in den jeweils eng beabstandeten Vierergruppen liegen auf negativem Potential, sind also Kathoden. Die übrigen Elektrodenstreifen 2, 5, 8, 11 liegen auf einem Potential zwischen den vorstehend genannten Potentialen jedoch deutlich näher beim negativen Potential. Dies ist in Figur 1 der Einfachheit halber mit 0 angegeben. Dabei sind die jeweiligen Potentiale wahlweise schaltbar, d. h. die Elektrodenstreifen 1-12 müssen nicht gleichzeitig elektrisch versorgt sein.

Erfindungsgemäß können nun in einem Dimmbereich des Flachstrahlers mit sehr niedrigen Leistungen bzw. Lichtströmen Entladungen über die Entladungsabstände jeweils zwischen den Elektrodenpaaren 2 und 3, 4 und 5, 8 und 9 sowie 10 und 11 betrieben werden. Da diese Elektrodenabstände mit 0,4 mm außerordentlich kurz sind, sind diese Entladungen sehr leicht zu zünden und können gemäß dieser Erfindung sogar mit Totzeiten im Bereich von 1 ms und darüber angesteuert werden. Durch Verkürzung oder Verlängerung der Totzeiten läßt sich der Flachstrahler auch noch bei sehr niedrigen Leistungen problemlos dimmen.

Hierzu ist noch zu ergänzen, daß durch die, wie bereits zuvor erwähnt, deutlich verschlechterte Effizienz der Entladungen über die großen Entladungsabstände über die (gegenüber der Vollast des Flachstrahlers) vorgenommene relative Verringerung der Versorgungsleistung hinaus eine noch stärkere Verringerung des abgestrahlten Lichtstroms auftritt. Um hier eine nicht einschränkend zu verstehende Größenordnung anzugeben, ist die Effizienz der Entladungen über den kurzen Entladungsabstand von 0,4 mm bei diesem Beispiel um etwa den Faktor 5 schlechter als bei den leistungsstärkeren Entladungen über den größeren Entladungsabstand von 4 mm.

Über diesen größeren Entladungsabstand zwischen den Elektrodenstreifen 1 und 2, 5 und 6, 7 und 8 sowie 11 und 12 lassen sich wiederum Entladungen zünden und betreiben, die für sich genommen dem Stand der Technik entsprechen, und den Flachstrahler bei guter Effizienz einen hohen Lichtstrom ausstrahlen lassen.

Mit dieser Erfindung sind typischerweise relative Leistungsänderungen beim Dimmen von mindestens 10:1 möglich. Bei entsprechender Auslegung der Entladungsabstände und einstellbaren Totzeiten sind auch Werte von 20:1, 50:1 oder auch 100:1 und mehr erreichbar. Zu beachten ist, daß durch die bereits genannte Verschlechterung der Effizienz in den Entladungen über die kurzen Entladungsabstände durch die genannten relativen Leistungsänderungen tatsächliche relative Lichtstromänderungen erzielt werden können, die um den Faktor der Verschlechterung der Effizienz verstärkt sind. Ein typischer Wert für diesen Faktor bei einem Entladungsabstand von 0,4 mm beträgt 5. Damit wären mit der Erfindung relative Lichtstromänderungen von 50:1, bestenfalls auch von 500:1 erzielbar.

In einem Übergangsbereich zwischen dem Bereich hoher Leistungen und dem Bereich sehr niedriger Leistungen kann die dargestellte Elektrodenanordnung gleichzeitig mit Entladungen über die genannten langen und die genannten kurzen Entladungsabstände betrieben werden. Der Begriff gleichzeitig bezieht sich dabei nicht auf die einzelnen Wirkleistungspulse, sondern nur auf makroskopische Zeiten im Sinne des Ein- oder Ausschaltens der Entladungslampe. Dadurch kommen die durch die Entladungen über die kurzen Abstände auf den Zwischenpotential-Elektrodenstreifen 2, 5, 8, 11 aufgestauten Elektronen der Zündung der Entladungen über die langen Entladungsabstände zu Hilfe. Durch diese erfindungsgemäße Wechselwirkung zwischen den Entladungen läßt sich bereits die Dimmbarkeit der Entladungen über die langen Entladungsabstände wesentlich zu kleineren Leistungen hin erweitern.

Bei noch kleineren Leistungen kann dann der Flachstrahler nur noch mit den Entladungen über die kurzen Entladungsabstände betrieben werden.

Bei diesem Ausführungsbeispiel sind die Elektrodenstreifen 3, 4, 9 und 10 jeweils als doppelt ausgeführte Kathode zu verstehen. Diese Kathodentrennung kann auch weggelassen werden, wie das im Folgenden beschriebene zweite Ausführungsbeispiel exemplarisch darstellt.

In Figur 1 ist ferner zu erkennen, daß die Elektrodenstreifen 6 und 7 ebenfalls als als Paar ausgebildete Anode aufzufassen sind. Zu dieser Zwillingsanodentechnik wird verwiesen auf die DE 197 11 892 A1 derselben Anmelderin.

Die in Figur 1 dargestellte Elektrodenanordnung ist selbstverständlich nur als Ausschnitt aus einer möglicherweise sehr viel größeren Elektrodenanordnung aufzufassen.

Figur 1 verdeutlicht, daß die Elektrodenstreifen 1-6 bzw. 7-12 jeweils eine "Elementarzelle" in der vertikalen Richtung in Figur 1 definieren, die beliebig häufig wiederholt werden kann.

Eine Ausschnittsdarstellung zeigt auch Figur 2, und zwar zu einem zweiten erfindungsgemäßen Ausführungsbeispiel. Dabei sind die Zwillingsanoden 6 und 7 aus Figur 1 ersetzt durch sinusförmig gewählte Anoden 13 und 17. Hierzu wird verwiesen auf die Patentanmeldung "Entladungslampe für dielektrisch behinderte Entladungen mit verbesserter Elektrodenkonfiguration" derselben Anmelderin vom 29.09.98, Aktenzeichen 19844721.3, Veröffentlichungsnummer DE 19844721 A1.

Weiterhin sind die doppelt ausgeführten Kathoden 3, 4, 9 und 10 aus Figur 1 nun jeweils einfach, nämlich als Elektrodenstreifen 15 und 19.

In Figur 2 entspricht die Elementarzelle beispielsweise den Elektrodenstreifen 15-19, wobei beim Aneinandersetzen paarweise Kathoden entstehen würden, die jedoch in Figur 2 zu einzelnen Elektrodenstreifen 15 bzw. 19 zusammengefaßt sind.

Die Entladungsabstände entsprechen dem vorherigen Ausführungsbeispiel, wobei der Entladungsabstand zwischen den Elektroden 13 und 14, 16 und 17 sowie 17 und 18 örtlich schwankt. Geht man davon aus, daß die in Figur 2 dargestellte Struktur nach oben und unten fortgesetzt ist, eine sinusförmige Elektrode also jeweils nach beiden Richtungen Nachbarelektroden hat, so sind die obere und die untere Hälfte einer sinusförmigen Elektrode 13 und 17 jeweils anderen Nachbarn zuzuordnen. Das bedeutet beispielsweise für Elektrode 17, daß die "Berge" (im Sinn der Figur 2) einen Entladungsabstand zum Elektrodenstreifen 16 definieren und die "Täler" zum Elektrodenstreifen 18. Diese Entladungsabstände schwanken jeweils zwischen 3 und 4 mm.

Die lokale Veränderung des Entladungsabstandes bietet nicht nur eine Alternative zu der in Figur 1 dargestellten Zwillingsanodenkonfiguration, sondern ist ferner geeignet für eine bereits in der Beschreibungseinleitung erwähnte konventionelle Dimmtechnik. Auf die dort genannte Anmeldung wird verwiesen.

Natürlich können die hier dargestellten Alternativen auch anders kombiniert werden, z. B. könnten in Figur 2 paarweise Kathoden vorgesehen sein. Es ist auch denkbar, die eng benachbarten Elektrodenstreifen in ihrem erfindungsgemäß kleinen Entladungsabstand sinusförmig oder in anderer Weise mäandrierend auszuführen.

Hinsichtlich der weiteren technologischen Einzelheiten der Gasentladungslampen wird auf die verschiedenen zitierten Anmeldungen verwiesen. Einige Daten seien beispielhaft genannt: Die Elektrodenbahnen waren 0,6 mm breit. Pro Puls wurden 80 µJ Energie eingekoppelt. Durch Variation der Totzeiten konnten zwischen Volleistungen im Bereich von 8 W (ausschließlich mit den großen Entladungsabständen) und 0,8 W (bei 10 kHz) bzw. 0,08 W (bei 1 kHz) variiert werden. Dem entspricht ein Dimmbereich des Lichtstroms von 1:500.

Figur 3 zeigt ein weiteres Ausführungsbeispiel, wobei in einer schematisierten Querschnittsdarstellung eine Elektrodenanordnung in einer röhrenförmigen Entladungslampe dargestellt ist.

Darin beziehen sich die Ziffern 21-25 auf im Querschnitt erkennbare Elektrodenstreifen, die jeweils mit einer dielektrischen Schicht bedeckt sind. Diese Elektrodenstreifen 21-25 sind abgeschieden auf der Innenseite eines Glaszylinder-Entladungsgefäßes mit einem Innendurchmesser von 10,6 mm und einem Außendurchmesser von 12 mm. Durch die dargestellte Anordnung lassen sich verschiedene Entladungsabstände realisieren, je nachdem welche Elektrodenstreifen mit welcher Polarität betrieben werden. Folgende Entladungsabstände stehen bei diesem Beispiel zur Auswahl:
23-24 : 0,5 mm
21-22: 1,5 mm
23-25 : 4 mm
21-25 : 8,3 mm
22-23 : 10,5 mm

Damit können mit den Entladungsabständen zwischen den Elektrodenstreifen 23 und 24 einerseits und 21 und 22 andererseits erfindungsgemäß kleine Entladungsabstände realisiert werden. Zusätzlich sind auch drei verschiedene größere Entladungsabstände zwischen 4 und 10,5 mm möglich. Auch im Bereich größerer Entladungsabstände verbessert sich die Effizienz der Entladungen noch weiter, so daß größte Entladungsabstand zwischen den Elektrodenstreifen 22 und 23 in dieser Hinsicht optimal ist. Andererseits sind zum Zünden von Entladungen über solche Entladungsabstände relativ hohe Spannungen notwendig, und es müssen vergleichsweise hohe Leistungen eingekoppelt werden.

Man erkennt, daß sich insbesondere bei räumlichen Elektrodengeometrien Anordnungen mit mehrfachen Auswahlmöglichkeiten realisieren lassen.

Die eingangs erwähnte Zündhilfsfunktion läßt sich hier in zweierlei Weise darstellen: einerseits mit dem Elektrodenstreifen 24 als Kathode, dem Elektrodenstreifen 23 als Zwischenelektrode und dem Elektrodenstreifen 25 als Anode (im Sinne der Symbole +, 0 und - aus den Figuren 1 und 2). Ferner mit dem Elektrodenstreifen 22 als Kathode, dem Elektrodenstreifen 21 als Zwischenelektrode und dem Elektrodenstreifen 25 als Anode.

Eine solche dimmbare Röhrenlampe ist z. B. interessant als Kantenlampe bei der Flachbildschirmhinterleuchtung.

Figur 4 zeigt ein weiteres Ausführungsbeispiel eines Elektrodenmusters für eine Flachstrahlerlampe. Hier sind jeweils drei gleiche sägezahnähnliche Elektrodenbahnen relativ eng benachbart parallel angeordnet. Daneben folgt in größerem Abstand eine dazu parallele spiegelbildliche Dreier-Anordnung und so weiter. Die beiden äußeren Elektrodenbahnen jeder Dreier-Anordnung bzw. jeder dazu spiegelbildlichen Dreier-Anordnung sind mit gemeinsamen äußeren Anschlußbahnen 26 bzw. 27 zu Elektrodengruppen verbunden. Jede mittlere Elektrodenbahn, sowohl der Dreier-Anordnungen als auch der dazu spiegelbildlichen Dreier-Anordnungen, ist mit einer weiteren äußeren Anschlußbahn 28 zu einer weiteren Elektrodengruppe verbunden. Die einzelnen "Sägezähne" sind asymmetrisch. Sie weisen eine relativ lange flache und eine kurze steile Rampe auf. Innerhalb jeder Dreier-Anordnung beträgt der Abstand zwischen den beiden äußeren Elektrodenbahnen und der dazwischenliegenden inneren Elektrodenbahn 3 mm bzw. 2 mm. Der kleinste Abstand zwischen den Spitzen der Sägezähne nächstbenachbarter Dreier-Anordnungen beträgt 6 mm. Dort setzen im Betrieb die Einzelentladungen (nicht dargestellt) an, wenn die Anschlußbahnen 26 und 27 als (momentane) Kathode bzw. Anode geschaltet sind (Fall I). Die Anschlußbahn 28 ist in diesem Fall mit keinem Pol einer elektrischen Versorgungsquelle verbunden (potentialfrei bzw. schwebendes Potential). In einem für besonders kleine Leistungen vorgesehenen Betrieb werden die Anschlußbahnen 26 und 27 hingegen gemeinsam als (momentane) Kathode und die Anschlußbahn 28 als (momentane) Anode geschaltet (Fall II). Dadurch brennen die Einzelentladungen ausschließlich zwischen den jeweils am engsten benachbarten Elektrodenbahnen jeder Dreier-Anordnung, wobei die Einzelentladungen jeweils an den Sägezahnspitzen ansetzen und zur nächstbenachbarten mittleren Elektrodenbahn brennen. Zwischen den beiden Ansteuervarianten für die drei Elektrodengruppen 26 - 28 kann in an sich bekannter Weise, beispielsweise elektronisch mittels Relais o.ä., umgeschaltet werden.

Mit dem in Figur 4 dargestellten Elektrodenmuster und den zuvor erläuterten alternativen Ansteuervarianten können im unipolaren Impulsbetrieb die folgenden Leistungsbereiche für eine Flachstrahlerlampe abgedeckt werden.

| **Ansteuerung der Elektrodengruppen** | **Uₛ [kV]** | **f [kHz]** | **P [W]** |
|---|---|---|---|
| Fall II | 1,56 | 8 | 0,6 |
| Fall I | 1,69 | 80 | 3 |
| Fall I | 1,73 | 80 | 5,4 |
| Fall I | 1,81 | 80 | 9,6 |

Dabei bedeuten Uₛ die Impulsspitzenspannung, f die Impulswiederholfrequenz und P die in die Flachstrahlerlampe eingekoppelte mittlere elektrische Leistung.

Die Elektrodenkonfiguration ist bei beidseitig dielektrischer Behinderung auch im bipolar alternierenden Impulsbetrieb betreibbar.

Besonders bemerkenswert ist, daß mittels des kurzen Entladungsabstands von ca. 2mm (Fall II) eine bogenfreie Entladung auch noch bei einer relativ geringen Impulswiederholfrequenz (hier 8 kHz, d.h. 10-mal weniger, als im Fall I) und folglich eine entsprechend geringe mittlere elektrische Leistung erzielt werden kann. Im Fall I ist die Impulsspitzenspannung die Steuergröße für die elektrische Leistungsaufnahme. Mit zunehmender Spannung verbreitert sich die anfänglich an der Spitze (= kleinster Elektrodenabstand von ca. 6 mm) jedes "Sägezahns" ansetzende deltaförmige Teilentladung längs der längeren Rampe (= zunehmender Elektrodenabstand) des betreffenden Sägezahns zu einer vorhangartig verbreiterten Struktur, in der einzelne deltaförmige Teilentladungen jedenfalls nicht mehr eindeutig visuell erkennbar sind.

In einer nicht dargestellten Variante der Darstellung in Figur 4 kann zwischen den Dreier-Anordnungen jeweils eine im wesentlichen gerade Elektrodenbahn vorgesehen sein. Damit ist es mittels einer geeigneten dritten Ansteuervariante (Fall III) möglich, einen mittleren Elektroden- bzw. Entladungsabstand zu realisieren.

Figur 5 zeigt ausschnittsweise, d.h. ohne äußere Anschlußbahnen, ein weiteres Ausführungsbeispiel eines erfindungsgemäßen Elektrodenmusters. Das dargestellte Elektrodenmuster ist selbstverständlich nur als Ausschnitt aus einer möglicherweise sehr viel größeren Elektrodenanordnung aufzufassen. Dieses Elektrodenmuster hat gegenüber jenem aus Figur 4 den Vorteil, daß es mit weniger Elektrodenbahnen auskommt und zudem eine gute Homogenität der Leuchtdichteverteilung aufweist, dawie weiter unten noch ausgeführt wird - die Einzelentladungen mit kurzer bzw. langer Schlagweite an nahezu den gleichen Positionen brennen. Dadurch bleibt die räumliche Verteilung der Entladungsstruktur beim Umschalten auf die jeweilige alternative Ansteuervariante weitgehend erhalten, bei lediglich unterschiedlicher Gesamtleuchtdichte.

In Figur 5 sind zwei Elektrodenbahnen (29, 30) mit jeweils komplexer Form relativ eng zueinander benachbart angeordnet. Sie dienen im Betrieb zur Erzeugung einer Entladungsstruktur (nicht dargestellt) mit relativ kleinen Schlagweiten. In größerem Abstand von dieser Zweier-Anordnung (29, 30) folgt eine dazu spiegelbildliche Zweier-Anordnung (31, 32) usw.. Die einander in dem größerem Abstand benachbarten Elektrodenbahnen (30, 31; 32, 29) dienen im Betrieb zur Erzeugung einer Entladungsstruktur (nicht dargestellt) mit relativ großen Schlagweiten. Für die Erläuterung weiterer Details wird im folgenden auch Bezug auf die Figur 6 genommen. Die schematische Darstellung dient dabei lediglich der Verdeutlichung, wie die Formen der Elektrodenbahnen (29 - 32) in Figur 5 konstruiert werden können. Dazu denkt man sich zunächst zwei symmetrisch sägezahnförmige Elektrodenbahnen (33, 33') parallel zueinander angeordnet. Die Länge p der Basis eines "Sägezahns" beträgt 14 mm, die Höhe s über der Basis beträgt 1 mm. An den "Knickstellen" 35, 35' der Sägezahn-Doppellinie 33, 33' wird jeweils ein Teilbereich der der benachbarten Elektrodenbahn zugewandten Sägezahnspitze durch eine keilförmige Engstelle 36, 36' ersetzt. Die halbe Breite c jeder Engstelle 36, 36' beträgt 2 mm. Der kürzeste Abstand b zwischen den beiden Elektrodenbahnen im Bereich der Engstellen 36, 36' beträgt jeweils 1,5 mm. Danach spiegelt man die Zweier-Anordnung 33, 33' mit den Engstellen 36, 36' und erhält die spiegelbildliche Zweier-Anordnung 34, 34' mit den Engstellen 38, 38'. Dies wiederholt man solange, bis die gesamte Elektrodenkonfiguration generiert ist. Wenn man sich dann noch in Figur 6 an allen "Knickstellen" 35, 35', 37, 37' die obsoleten überbrückten Teile entfernt denkt, resultiert schließlich die Elektrodenkonfiguration von Figur 5.

In einer Variante (nicht dargestellt) der Darstellung in Figur 5 können die Engstellen anstatt keilförmig auch bogenförmig ausgebildet sein. Dadurch sind die Steuereigenschaften der Entladung im Bereich der Engstelle "weicher", ähnlich wie bei den Bögen der Elektrodenbahnen 13 und 17 in der Figur 2.

Außerdem kann auch auf die Engstellen einer der beiden Elektrodenbahnen jeder Zweier-Anordnung gemäß Figur 5 verzichtet werden, d.h. jede zweite Elektrodenbahn ist lediglich sägezahnförmig ausgebildet. Im Extremfall kann jede zweite Elektrodenbahn auch gerade oder zumindest im wesentlichen gerade sein. Jedenfalls verringert sich dadurch die Anzahl der Engstellen innerhalb jeder Zweier-Anordnung und folglich die Anzahl der Teilentladungen während des Betriebs. Diese Variante eignet sich damit besonders für sehr geringe Leuchtdichten im Dimmbetrieb.

Im folgenden sei noch eine konkrete Ausgestaltung einer Flachlampe (nicht dargestellt) beschrieben. Die Flachlampe weist zwei parallele Glasplatten (Dicke: 2 mm, Abmessungen: 105 mm mal 137 mm) als Hauptbegrenzungswände auf. Auf einer Grundplatte der Flachlampe ist ein Elektrodenmuster, beispielsweise gemäß Figur 4 oder alternativ gemäß Figur 5 oder auch einer Variante als Metall-Siebdruckmuster aufgebracht. Die eigentlichen Elektrodenbahnen befinden sich dabei innerhalb eines Rahmens (Querschnittsabmessungen: Höhe = Breite = 5 mn), der die Grundplatte mit einer Frontplatte verbindet und das Entladungsvolumen nach außen abdichtet (innere Fläche der Grundplatte: 78 mm mal 110 mm). Sämtliche Elektrodenbahnen sind mit einer Glaslotschicht der Dicke 150 µm bedeckt (beidseitig behinderte Entladung). Auf Grundplatte und Rahmen folgt eine lichtreflektierende Schicht aus Al₂O₃ oder TiO₂. Sämtliche inneren Oberflächen weisen eine Dreibanden-Leuchtstoffschicht auf. Eine kugelförmige Stützstelle ist zentral zwischen Grund- und Frontplatte eingepaßt. Die Elektrodenbahnen sind in einer Verlängerung gegenüber ihren Abschnitten innerhalb ihres Entladungsvolumens einfach unter der Dichtung des Glaslotrahmens hindurchgeführt. Das Innere des Entladungsgefäßes ist mit einer Xenon-Füllung bei einem Druck von 13 kPa gefüllt.

## Patentansprüche

1. Entladungslampe mit einem ein Entladungsmedium enthaltenden Entladungsgefäß, einer Elektrodenanordnung mit zumindest einer Anode (1, 6, 7, 12, 13, 17, 25, 29, 32) und zumindest einer Kathode (3, 4, 9, 10, 15, 19, 22, 24, 26, 30, 31), die einen kleinen Entladungsabstand (b) von 3 mm oder weniger definieren, und mit einer dielektrischen Schicht zwischen zumindest der Anode (1, 6, 7, 12, 13, 17, 25, 29, 32) und dem Entladungsmedium,
**dadurch gekennzeichnet, daß** zumindest zwei getrennt betreibbare Elektrodengruppen (1, 2, 5 - 8, 11, 12; 2 - 5, 8-11; 13, 14, 16 - 18; 14 - 16, 18 - 20; 26, 27; 26, 27, 28) vorgesehen sind, von denen zumindest bei einer (2 - 5, 8 - 11, 14 - 16, 18 - 20, 26, 27, 28) der kleine Entladungsabstand (b) vorliegt und die sich bezüglich des Entladungsabstandes (b) voneinander unterscheiden.

2. Entladungslampe nach Anspruch 1, bei der die Elektrodenanordnung zumindest eine Elektrode (2, 5, 8, 11) enthält, der zur einen Seite eine Kathode (3, 4, 9, 10) in dem kleinen Entladungsabstand (b) zugeordnet ist und der zu einer anderen Seite eine Anode (1, 6, 7, 12) in einem größeren Entladungsabstand zugeordnet ist.

3. Entladungslampe nach Anspruch 1 oder 2, bei der die Elektrodenanordnung (26, 27, 28) zumindest zwei eng benachbarte Elektroden enthält, von denen einer zu einer Seite eine Kathode in dem kleinen Entladungsabstand zugeordnet ist und der anderen zu einer anderen Seite eine Anode in einem größeren Entladungsabstand zugeordnet ist.

4. Entladungslampe nach Anspruch 1, 2 oder 3, bei der die Elektrodenanordnung (1 - 20, 26 - 32) entlang einer Steuerlänge in einer eine Brennspannung über einen größeren Entladungsabstand verändernden Form inhomogen ist.

5. Entladungslampe nach Anspruch 4, bei der zumindest eine Elektrode (13; 17) einen im wesentlichen sinusförmigen Verlauf aufweist.

6. Entladungslampe nach Anspruch 4, bei der zumindest eine Elektrode (26; 27; 28; 29; 30; 31; 32) einen im wesentlichen sägezahnförmigen Verlauf aufweist.

7. Entladungslampe nach Anspruch 6, die zumindest eine Anordnung von mindestens zwei Elektroden (29, 30) mit dem kleinen Entladungsabstand und zumindest eine dazu spiegelbildliche Elektrodenanordnung (32, 31) aufweist, wobei die kleinsten gegenseitigen Abstände (g) nächstbenachbarter Elektrodenanordnungen jeweils größer sind, als die kleinsten gegenseitigen Abstände (b) nächstbenachbarter Elektroden (29; 30) innerhalb einer Anordnung (29, 30).

8. Entladungslampe nach Anspruch 7, bei der die kleinen Entladungsabstände (b) durch Engstellen (36, 36'; 38, 38') zwischen nächstbenachbarten Elektrodenpaaren jeder Elektrodenanordnung realisiert sind, wobei jede Engstelle (36; 36'; 38; 38') zwischen jeweils zwei Sägezähnen mindestens einer Elektrode jedes Elektrodenpaars ausgebildet ist.

9. Entladungslampe nach Anspruch 10, wobei jede Engstelle bogen- oder keilförmig ausgebildet ist.

10. Verfahren zum Betreiben einer Entladungslampe nach einem der Ansprüche 1-9,
wobei die in die Entladungslampe eingekoppelte Leistung verändert wird, indem eine Totzeit zwischen Wirkleistungspulsen einer gepulst betriebenen Leistungsversorgung verändert wird.

11. Verfahren zum Betreiben einer Entladungslampe nach Anspruch 10, bei dem eine Totzeit zwischen Wirkleistungspulsen einer gepulst betriebenen Leistungsversorgung mehr als 50 µs beträgt.

12. Verfahren nach Anspruch 10 oder 11, bei dem die pro Wirkleistungspuls in die Entladungslampe eingekoppelte Energie im wesentlichen konstant bleibt.

13. Verfahren nach einem der Ansprüche 10-12, bei dem Elektrodenpaare mit dem kleineren Entladungsabstand zusammen mit Elektrodenpaaren mit einem größeren Entladungsabstand betrieben werden,
wobei zwischen den Wirkleistungspulsen für die Elektrodenpaare mit dem kleineren Entladungsabstand und den Wirkleistungspulsen für die Elektrodenpaare mit dem größeren Entladungsabstand eine feste Phasenbeziehung besteht.

14. Verfahren nach einem der Ansprüche 10-13, bei dem die Entladungslampe mit einem Vorschaltgerät betrieben wird, das aufgebaut ist als Flußwandler zum Einprägen eines äußeren Spannungspulses aus einem Primärkreis über einen Transformator in einen Sekundärkreis mit der Entladungslampe, um in der Entladungslampe eine Zündung und eine innere Gegenpolarisation zu bewirken, und eine Schalteinrichtung aufweist, die ausgelegt ist zum nach der Zündung Unterbrechen des primärseitigen Stromflusses durch den Transformator zum Isolieren des Sekundärkreises, um eine Schwingung des Sekundärkreises zu erlauben, um die die äußere Spannung an der Entladungslampe bewirkende Ladung abzuziehen und durch die innere Gegenpolarisation in der Entladungslampe zu einer Rückzündung zu führen,
wobei die Schalteinrichtung dazu ausgelegt ist, die nach der Rückzündung ablaufende Totzeit bis zu einer erneuten Zündung in der Entladungslampe zur Veränderung der in die Entladungslampe eingekoppelten Leistung zu verändern.

15. Verfahren nach einem der Ansprüche 10-13, bei dem die Entladungslampe mit einem Vorschaltgerät betrieben wird, das aufgebaut ist als kombinierter Sperr-/Flußwandler und eine Schalteinrichtung in einem Primärkreis aufweist, die ausgelegt ist zum Unterbrechen des primärkreisseitigen Stromflusses durch einen Transformator zum Einprägen eines äußeren Spannungspulses in einen Sekundärkreis mit der Entladungslampe, um in der Entladungslampe eine Zündung und eine Gegenpolarisation zu bewirken, und zum dann wieder Einschalten des primärkreisseitigen Stromflusses durch den Transformator, um durch einen Gegenspannungspuls die die äußere Spannung an der Entladungslampe bewirkende Ladung von der Entladungslampe abzuziehen, um mit Hilfe der inneren Gegenpolarisation in der Entladungslampe eine Rückzündung zu bewirken,
wobei die Schalteinrichtung dazu ausgelegt ist, die nach der Rückzündung ablaufende Totzeit bis zu einer erneuten Zündung in der Entladungslampe zur Veränderung der in der Entladungslampe eingekoppelten Leistung zu verändern.

## Claims

1. Discharge lamp having a discharge vessel, containing a discharge medium, an electrode arrangement with at least one anode (1, 6, 7, 12, 13, 17, 25, 29, 32) and at least one cathode (3, 4, 9, 10, 15, 19, 22, 24, 26, 30, 31), which define a small discharge spacing (b) of 3 mm or less, and having a dielectric layer between at least the anode (1, 6, 7, 12, 13, 17, 25, 29, 32) and the discharge medium, **characterized in that** at least two separately operable electrode groups (1, 2, 5-8, 11, 12; 2-5, 8-11; 13, 14, 16-18; 14-16, 18-20; 26, 27; 26, 27, 28) are provided in the case of at least one (2-5, 8-11, 14-16, 18-20, 26, 27, 28) of which the small discharge spacing (b) is present, and which differ from one another with reference to the discharge spacing (b).

2. Discharge lamp according to Claim 1, in which the electrode arrangement includes at least one electrode (2, 5, 8, 11) which is assigned on one side a cathode (3, 4, 9, 10) at the small discharge spacing (b), and is assigned on the other side an anode (1, 6, 7, 12) at a larger discharge spacing.

3. Discharge lamp according to Claim 1 or 2, in which the electrode arrangement (26, 27, 28) includes at least two closely adjacent electrodes, of which one is assigned a cathode at the small discharge spacing on one side, and the other is assigned an anode at a larger discharge spacing on the other side.

4. Discharge lamp according to Claim 1, 2 or 3, in which the electrode arrangement (1-20, 26-32) is inhomogeneous along a control length in a form which varies a burning voltage over a relatively large discharge spacing.

5. Discharge lamp according to Claim 4, in which the at least one electrode (13; 17) has a substantially sinusoidal course.

6. Discharge lamp according to Claim 4, in which the at least one electrode (26; 27; 28; 29; 30; 31; 32) has a substantially sawtooth course.

7. Discharge lamp according to Claim 6, which has at least one arrangement of at least two electrodes (29, 30) with the small discharge spacing and at least one electrode arrangement (32, 31) which is the mirror image thereof, the smallest mutual spacing (g) of the most closely adjacent electrode arrangements being larger in each case than the smallest mutual spacings (b) of the most closely adjacent electrodes (29; 30) inside an arrangement (29, 30).

8. Discharge lamp according to Claim 7, in which the small discharge spacings (b) are implemented by constrictions (36, 36'; 38, 38') between the most closely adjacent electrode pairs of each electrode arrangement, each constriction (36; 36'; 38; 38') being formed between in each case two sawteeth of at least one electrode of each electrode pair.

9. Discharge lamp according to Claim 10, which each constriction being formed in the shape of an arc or wedge.

10. Method for operating a discharge lamp according to one of Claims 1-9, the power injected into the discharge lamp being varied by varying a dead time between active-power pulses of a pulsed power supply.

11. Method for operating a discharge lamp according to Claim 10, in which a dead time between active-power pulses of a pulsed power supply is more than 50 µs.

12. Method according to Claim 10 or 11, in which the energy injected into the discharge lamp per active-power pulse remains substantially constant.

13. Method according to one of Claims 10-12, in which electrode pairs with the smaller discharge spacing are operated together with electrode electric pairs with a larger discharge spacing, there being a fixed phase relationship between the active-power pulses for the electrode pairs with the smaller discharge spacing and the active-power pulses for the electrode pairs with the larger discharge spacing.

14. Method according to one of Claims 10-13, in which the discharge lamp is operated with a ballast which is designed as a current transformer for injecting an external voltage pulse from a primary circuit via a transformer into a secondary circuit with the discharge lamp, in order to effect ignition in the discharge lamp and an internal counterpolarization, and has a switching device which is designed to interrupt the primary-side current flow through a transformer after ignition for the purpose of isolating the secondary circuit, in order to permit oscillation of the secondary circuit, in order to remove the charge effecting the external voltage at the discharge lamp, and to lead to reignition through the internal counterpolarization in the discharge lamp, the switching device being designed for the purpose of varying the dead time running after reignition up to renewed ignition in the discharge lamp for the purpose of varying the power injected into the discharge lamp.

15. Method according to one of Claims 10-13, in which the discharge lamp is operated with a ballast which is designed as a combined isolating/current transformer, and has a switching device in a primary circuit which is designed to interrupt the current flow on the primary circuit side through a transformer for the purpose of injecting an external voltage pulse into a secondary circuit with the discharge lamp, in order to effect ignition and counterpolarization in the discharge lamp, and then for the purpose of switching on again the current flow through the transformer on the primary circuit side, in order, by means of a counter-e.m.f. pulse, to remove from the discharge lamp the charge effecting the external voltage at the discharge lamp, in order to effect reignition with the aid of the internal counterpolarization in the discharge lamp, the switching device being designed for the purpose of varying the dead time running after reignition up to renewed ignition in the discharge lamp for the purpose of varying the power injected in the discharge lamp.

## Revendications

1. Lampe à décharge ayant une enceinte de décharge contenant un fluide de décharge, un agencement d'électrodes ayant au moins une anode ( 1, 6, 7, 12, 13, 17, 25, 29, 32 ) et au moins une cathode ( 3, 4, 9, 10, 15, 19, 22, 24, 26, 30, 31 ), qui définissent une distance ( b ) de décharge petite, inférieure ou égale à 3 mm, et une couche diélectrique entre au moins l'anode ( 1, 6, 7, 12, 13, 17, 25, 29, 32 ) et le fluide de décharge,
**caractérisée en ce qu'**il est prévu au moins deux groupes ( 1, 2, 5 à 8, 11, 12, 2 à 5, 8 à 11, 13, 14, 16 à 18, 14 à 16, 18 à 20, 26, 27, 26, 27, 28 ) d'électrodes pouvant fonctionner séparément, dont au moins l'un ( 2 à 5, 8 à 11, 14 à 16, 18 à 20, 26, 27, 28 ) présente la distance ( b ) de décharge petite et qui se distingue l'un de l'autre par la distance ( b ) de décharge.

2. Lampe à décharge suivant la revendication 1, dans laquelle l'agencement d'électrodes comporte au moins une électrode ( 2, 5, 8, 11 ) à laquelle est associée, d'une part, une cathode ( 3, 4, 9, 10 ) à la distance ( b ) de décharge petite et à laquelle est associée, d'autre part, une anode ( 1, 6, 7, 12 ) à une distance de décharge plus grande.

3. Lampe à décharge suivant la revendication 1 ou 2, dans laquelle l'agencement ( 26, 27, 28 ) d'électrodes comporte au moins deux électrodes étroitement voisines, à l'une desquelles est associée, d'une part, une cathode à la distance de décharge petite et à l'autre desquelles est associée, d'autre part, une anode à une distance de décharge plus grande.

4. Lampe à décharge suivant la revendication 1, 2 ou 3, dans laquelle l'agencement ( 1 à 20, 26 à 32 ) d'électrodes n'est pas homogène le long d'une longueur de commande, dans une forme modifiant la tension d'arc sur une distance de décharge assez grande.

5. Lampe à décharge suivant la revendication 4, dans laquelle au moins une électrode ( 13, 17 ) a un traçé sensiblement sinusoïdal.

6. Lampe à décharge suivant la revendication 4, dans laquelle au moins une électrode ( 26, 27, 28, 29, 30, 31, 32) a un passé sensiblement en dents de scie.

7. Lampe à décharge suivant la revendication 6, qui a au moins un agencement d'au moins deux électrodes ( 29, 30 ) ayant la distance de décharge petite et au moins un agencement ( 32, 31 ) d'électrodes symétriques comme en un miroir, les distances ( g ) mutuelles les plus petites d'agencement d'électrodes les plus voisins étant respectivement plus grandes que les distances ( b ) mutuelles les plus petites d'électrodes ( 29, 30 ) les plus voisines au sein d'un agencement ( 29, 30 ).

8. Lampe à décharge suivant la revendication 7, dans laquelle les distances ( b ) de décharge petites sont réalisées par des étranglements ( 36, 36', 38, 38' ) entre des paires d'électrodes les plus voisines de chaque agencement d'électrodes, chaque étranglement ( 36, 36', 38, 38' ) étant formé entre respectivement deux dents de scie d'au moins une électrode de chaque paire d'électrodes.

9. Lampe à décharge suivant la revendication 10, dans laquelle chaque étranglement est en forme d'arc ou de coin.

10. Procédé pour faire fonctionner une lampe à décharge suivant l'une des revendications 1 à 9, dans lequel on modifie la puissance injectée dans la lampe de décharge en modifiant un temps mort entre des impulsions de puissance effective, d'une alimentation en puissance pulsée.

11. Procédé pour faire fonctionner une lampe à décharge suivant la revendication 10, dans lequel un temps mort entre des impulsions de puissance effective d'une alimentation en puissance pulsée est supérieure à 50 µs.

12. Procédé suivant la revendication 10 ou 11, dans lequel l'énergie injectée dans la lampe à décharge par impulsions de puissance effective reste sensiblement constante.

13. Procédé suivant l'une des revendications 10 à 12, dans lequel on fait fonctionner la paire d'électrodes ayant la distance de décharge la plus petite, ensemble avec des paires d'électrodes ayant une distance de décharge plus grande,
dans lequel il y a une relation fixe de phase entre les impulsions de puissance effective pour les paires d'électrodes ayant la distance de décharge la plus petite et les impulsions effectives pour les paires d'électrodes ayant la distance de décharge la plus grande.

14. Procédé suivant l'une des revendications 10 à 13,
dans lequel on fait fonctionner la lampe à décharge avec un ballast qui est constitué sous la forme d'un convertisseur de flux, pour imprimer une impulsion de tension extérieure d'un circuit primaire à un circuit secondaire ayant la lampe de décharge, par l'intermédiaire d'un transformateur, pour provoquer dans la lampe de décharge un amorçage et une contre-polarisation interne et qui a un dispositif de commutation conçu, après l'amorçage, pour l'interruption de flux de courant du côté primaire passant dans le transformateur pour isoler le circuit secondaire pour permettre une oscillation du circuit secondaire, pour soustraire la charge provoquant la tension extérieure sur la lampe de décharge et pour provoquer, par la contre-polarisation interne dans la lampe de décharge, un amorçage en retour,
dans lequel le dispositif de commutation est conçu pour modifier le temps mort s'écoulant après l'amorçage en retour jusqu'à un nouvel amorçage dans la lampe à décharge, en vue de modifier la puissance injectée dans la lampe à décharge.

15. Procédé suivant l'une des revendications 10 à 13, dans lequel on fait fonctionner la lampe à décharge avec un ballast qui est constitué sous la forme d'un convertisseur combiné à l'alimentation bloquée de flux et qui a un dispositif de commutation dans un circuit primaire, qui est conçu pour interrompre le flux de courant du côté du circuit primaire passant dans un transformateur pour imprimer une impulsion extérieure de tension dans un circuit secondaire, ayant la lampe à décharge, pour provoquer dans la lampe à décharge un amorçage et une contre-polarisation et, pour ensuite rebrancher le flux de courant du côté du circuit primaire passant dans le transformateur, pour soustraire de la lampe à décharge, par une impulsion de contre-tension, la charge provoquant la tension extérieure sur la lampe à décharge, pour provoquer à l'aide de la contre-polarisation interne, dans la lampe à décharge, un amorçage en retour,
dans lequel le dispositif de commutation est conçu pour modifier le temps mort s'écoulant après l'amorçage en retour jusqu'à un nouvel amorçage dans la lampe à décharge, en vue de modifier la puissance injectée dans la lampe à décharge.
